# EUROPÄISCHE PATENTSCHRIFT

(11) **EP 2 024 147 B1**
(45) Veröffentlichungstag und Bekanntmachung des Hinweises auf die Patenterteilung: **23.03.2011**
(21) Anmeldenummer: 07724092.7
(22) Anmeldetag: 07.04.2007
(51) Int. Cl.: B26B 19/28, F16H 21/22

(54) **SCHWINGBRÜCKE ZUM UMWANDELN EINER ROTATIONSBEWEGUNG IN EINE OSZILLATIONSBEWEGUNG UND VERWENDUNG EINER SOLCHEN IN EINEM ELEKTRISCHEN GERÄT**
SWING BRIDGE FOR CONVERTING A ROTARY MOTION INTO AN OSCILLATING MOTION AND USE OF SAME IN AN ELECTRICAL DEVICE
PONT TOURNANT POUR TRANSFORMER UN MOUVEMENT DE ROTATION EN UN MOUVEMENT D'OSCILLATION ET UTILISATION DANS UN APPAREIL ÉLECTRIQUE

(30) Priorität: 15.05.2006 DE 102006022909
(43) Veröffentlichungstag der Anmeldung: 18.02.2009
(73) Patentinhaber: Braun GmbH, 61476 Kronberg (DE)
(72) Erfinder: DIETZEL, Daniel, 65779 Kelkheim (DE); WETZEL, Matthias, 61137 Schöneck (DE); KREUTZ, Norbert, 61273 Wehrheim (DE); STENGER, Volker, 63768 Hösbach (DE); HÖSER, Jürgen, 61267 Neu-Anspach (DE)
(86) Internationale Anmeldenummer: PCT/EP2007/003151
(87) Internationale Veröffentlichungsnummer: WO 2007/131579

(56) Entgegenhaltungen:
- EP-A2- 0 721 824
- DE-A1- 19 539 687
- DE-C1- 4 341 392
- US-A- 4 065 977

## Beschreibung

Die Erfindung betrifft eine Schwingbrücke zur Umwandlung einer Rotationsbewegung in eine Oszillationsbewegung in einem elektrischen Gerät nach dem Oberbegriff des Patentanspruchs 1.

Solche Schwingbrücken sind beispielsweise aus der DE 32 24 223 C2 bekannt und werden unter anderem in elektrischen Trockenrasierapparaten eingesetzt. Aus Gründen der Geräusch- und Gewichtsoptimierung sind derartige Schwingbrücken in elektrischen Kleingeräten meist aus Kunststoff hergestellt, darüber hinaus sind sie meist einteilig ausgeführt. Prinzipiell sind verschiedene Kunststoffe als Werkstoffe für Schwingbrücken geeignet, wobei die einzelnen Kunststoffe deutlich voneinander abweichende Eigenschaften bezüglich der Lebensdauer, der Wasseraufnahme und damit der Fertigungstoleranzen, der Elastizität und der Gleiteigenschaften aufweisen. Bei bekannten Schwingbrücken stellte daher die Werkstoffauswahl stets einen Kompromiß bezüglich der insgesamt gewünschten Materialeigenschaften dar. Die Belastungen, denen verschiedene Bereiche der Schwingbrücke ausgesetzt sind, weichen allerdings deutlich voneinander ab. So ist beispielsweise für die Schwingarme und deren Gelenkabschnitte die Elastizität und die sich aus den möglichen Lastwechseln ergebende Lebensdauer von höchster Bedeutung, während es im Bereich der Ankopplung, also der Kontaktstelle zwischen dem rotierenden Antrieb und der Schwingbrücke insbesondere auf Verschleißfestigkeit und geringe Fertigungstoleranzen ankommt. Eine Erhöhung der Fertigungstoleranz im Bereich der Ankopplung führt nämlich unmittelbar zur Erhöhung des Geräuschniveaus, da jeglichen Spiel in diesem Bereich bei jedem Richtungswechsel der Schwingbrücke erneut aufgenommen werden muß und somit letztendlich zu einem ständigen Anschlagen des Antriebes an die Schwingbrücke führt.

Aus der DE 42 41 392 C1 ist es bereits bekannt, zwei gegenüberliegende Vorspann- und Führungselemente, die gemeinsam einen Antriebsbolzen aufnehmen, aus unterschiedlichem Material auszubilden, um unterschiedliche Biegesteifigkeiten zu realisieren. Dies bedeutet, daß ein Teil des Ankoppelelements selbst aus zwei unterschiedlichen Materialen zusammengesetzt ist. Die Schwingbrücke und mindestens ein Teil der Ankopplung sind allerdings aus dem gleichen Material gefertigt.

Der Erfindung liegt daher die Aufgabe zugrunde, eine gattungsgemäße Schwingbrücke zu schaffen, welche sowohl in Bezug auf die erzielbare Lebensdauer als auch bezüglich der Geräuschminimierung optimiert und gegenüber den bislang bekannten Schwingbrücken stark verbessert ist.

Diese Aufgabe wird durch die kennzeichnenden Merkmale des Patentanspruchs 1 gelöst.

Die erfindungsgemäße Lösung ermöglicht es auf einfache Weise, die Ankopplung so auszubilden, daß sie mit minimaler Fertigungstoleranz hergestellt werden kann und besonders gute Gleiteigenschaften aufweist, während die übrigen Bereiche der Schwingbrücke in Bezug auf Elastizität und Lebensdauer optimiert sind. Die zweiteilige Ausbildung begünstigt auch die Entformbarkeit aus dem Formwerkzeug, da die Komplexität der einzelnen Teile geringer ist.

Zur bestmöglichen Abstimmung auf die am jeweiligen Schwingbrückenbereich auftretenden Belastungen, sieht eine bevorzugte Ausführungsform der Erfindung vor, daß die Ankopplung aus einem anderen Werkstoff besteht als der Schwingkörper. Vorteilhafterweise werden die beiden Einzelteile, also Ankopplung und der Rest des Schwingkörpers, nach dem Zusammenfügen mittels Materialverformung unlösbar miteinander verbunden, insbesondere werden sie miteinander verschweißt.

Zur Unterstützung einer sicheren und einfachen Montage ist es von Vorteil, wenn die Ankopplung und/oder der Schwingkörper Befestigungsmittel zum Verbinden dieser beiden Bauteile aufweist.

Vorteilhafte Ausführungen der Erfindung sehen des weiteren vor, daß die Ankopplung aus Polyoxymethylen (POM) besteht, bzw. daß der Schwingkörper und die übrigen Teile der Schwingbrücke bis auf die Ankopplung aus Polyamid (PA) bestehen. POM zeichnet sich beispielsweise durch besonders gute Gleiteigenschaften aus, welche im Bereich der Ankopplung, bei der stets Relativbewegungen zwischen dem kurbel- bzw. exzenterartigen Abschnitt und den entsprechenden schwingbrückenseitigen Führungen auftreten, von besonderem Vorteil sind. Darüber hinaus zeichnet sich der Werkstoff POM durch eine sehr geringe Wasseraufnahme aus, wodurch besonders geringe Fertigungstoleranzen möglich sind, die wiederum, wie oben bereits ausgeführt, zu einer Geräuschreduktion führen. Im Bereich der Ankopplung findet keine Materialverformung statt, so daß die Eigenschaft der Elastizität bzw. der Lebensdauer in Bezug auf *Lastwechsel nicht von primärer Bedeutung ist. Dagegen sind diese letztgenannten Eigenschaften von höchster Bedeutung für die Schwingarme bzw. die an diese angrenzenden Verbindungs- oder Gelenkabschnitte, so daß sich für diese Bauteile der Werkstoff Polyamid (PA) besonders eignet, da dieser eine besonders gute Elastizität und eine besonders hohe Lastwechselfestigkeit besitzt.

Vorteilhafterweise sind der Schwingkörper, der mindestens eine Schwingarm und das mindestens eine Anlenkelement einstückig ausgeführt und dadurch besonders einfach und ohne weitere Montageschritte herstellbar.

Eine derartige, erfindungsgemäße Schwingbrücke eignet sich besonders für die Verwendung in einem elektrischen Rasierapparat, wobei das Arbeitsmittel mindestens ein Scherelement eines Schersystems ist. Gerade in diesem Bereich der elektronischen Kleingeräte werden hohe Ansprüche an Lebensdauer und an geringe Geräuschentwicklung bei niedrigen Fertigungskosten gestellt.

Weitere Ziele, Merkmale, Vorteile und Anwendungsmöglichkeiten der vorliegenden Erfindung ergeben sich aus der nachfolgenden Beschreibung der Ausführungsbeispiele. Dabei bilden alle beschriebenen oder bildlich dargestellten Merkmale für sich oder in beliebiger Kombination den Gegenstand vorliegender Erfindung, auch unabhängig von ihrer Zusammenfassung in den Ansprüchen oder deren Rückbeziehung.

Es zeigt:
- Fig. 1: einen Schnitt durch den elektrischen Trockenrasierapparat mit einer erfindungsge- mäßen Schwingbrücke,
- Fig. 2: einen Längsschnitt durch eine erfindungsgemäße Schwingbrücke und
- Fig. 3: die erfindungsgemäße Schwingbrücke in perspektivischer Darstellung.

Der in Fig. 1 dargestellte Trockenrasierapparat besitzt ein Gehäuse 1, in welchem ein Elektromotor 2 mit einer Antriebswelle 3 befestigt ist. Auf der Antriebswelle 3 befindet sich der Exzenterabschnitt 4, der drehfest und auch in Axialrichtung fixiert mit der Antriebswelle 3 verbunden ist. Dieser Exzenterabschnitt 4 weist einen gegenüber der Antriebswelle 3 exzentrisch versetzten Stift 5 auf, der in die Ankopplung 6 der Schwingbrücke 7 eingreift. Die Ankopplung 6 besitzt hierfür einen horizontal entlang der Zeichnungsebene verlaufenden Schlitz 8, dessen Breite dem Durchmesser des Stiftes 5 entspricht.

Sobald die Antriebswelle 3 des Elektromotors 2 rotierend angetrieben ist, wird durch die Schwingbrücke eine oszillierende Bewegung erzeugt, deren Oszillationsrichtung senkrecht auf der Zeichnungsebene steht. Der Schwingkörper 9 ist in seinem oberen Bereich mit einem Lagerbolzen 10 versehen, auf dem das Untermesser 11 eines Schersystems gehalten ist. Das Untermesser 11 weist in an sich bekannter Weise eine Vielzahl von parallel hintereinander angeordneten Klingen 12 auf, die zusammen mit der sie umspannenden Scherfolie 13 das Schersystem bilden. Mittels des Lagerbolzens 10 wird die Oszillationsbewegung des Schwingkörpers 9 auf das Untermesser 11 übertragen, dessen Relativbewegung zur Scherfolie dem Abtrennen der durch die Scherfolie hindurchtretenden Haare dient. Das Untermesser 11 wird durch die Andruckfeder 14 stets an die Scherfolie 13 angepreßt.

In der Fig. 2 ist eine erfindungsgemäße Schwingbrücke 7 im Längsschnitt dargestellt, diese setzt sich aus einem Schwingkörper 9 und der mit dieser verbundenen Ankopplung 6, sowie aus Anlenkelementen 15, die über Schwingarme 16 mit dem Schwingkörper 9 verbunden sind, zusammen. Die links und rechts seitlich des Schwingkörpers 9 angeordneten Anlenkelemente 15 dienen der Befestigung der Schwingbrücke 7 am Gehäuse 1 des Gerätes. Hierzu sind die Anlenkelemente 15 mit Befestigungszapfen 17 versehen. Die Schwingarme 16 sind als vertikal verlaufende, biegeelastische Streifen ausgeführt, die einerseits über die Biegegelenke 18 mit den Anlenkelementen 15 und andererseits über die Biegegelenke 19 mit dem jeweils unteren Abschnitt des Schwingkörpers 9 verbunden sind. Diese Aufhängung erlaubt ein Relativverschieben entlang der Oszillationsrichtung A, die durch einen Doppelpfeil angedeutet ist, zwischen dem Schwingkörper 9 und den Anlenkelementen 15. Der Schwingkörper 9 besitzt eine im Längsschnitt eetwa C-förmige Gestalt und ist zusammen mit den Anlenkelementen 15, den Befestigungszapfen 17, den Schwingarmen 16 und den Biegegelenken 18, 19 als ein einstückiges Bauteil ausgeführt.

Die Ankopplung 6 ist als kastenförmiges Bauteil ausgeführt und über die vier Haltebolzen 20 mit dem Schwingkörper 9 verbunden. Die einstückig mit dem Schwingkörper 9 ausgebildeten Haltebolzen 20 sind zum Zwecke der Befestigung der Ankopplung 6 an ihrem diese durchragenden Ende verstemmt. Hierzu eignet sich insbesondere eine Heißverstemmung. Dadurch entsteht eine nietartige Verbindung.

Die perspektivische Darstellung der Schwingbrücke in Fig. 3 zeigt nochmals deutlich den Schlitz 8, der in der Ankopplung 6 vorgesehen ist und der senkrecht zur Oszillationsrichtung A verläuft. Der Abstand der Seitenwände 21 des Schlitzes 8 ist genau auf den Durchmesser des Stiftes 5 des Exzenterabschnittes 4 angepaßt, so daß bezogen auf die Oszillationsrichtung A eine spielfreie Lagerung des Stiftes 5 im Schlitz 8 realisiert ist. Hierdurch wird dem Auftreten von Geräuschen entgegengewirkt.

## Patentansprüche

1. Schwingbrücke zur Umwandlung einer Rotationsbewegung in eine Oszillationsbewegung in einem elektrischen Gerät, in dessen Gehäuse (1) ein rotierend angetriebener Antrieb (2) mit einer einen kurbel- oder exzenterartigen Abschnitt (4) aufweisenden Antriebswelle (3) und mindestens ein Anlenkelement (15) der Schwingbrücke (7) gehalten ist, wobei die Schwingbrücke (7) mindestens einen Schwingarm (16) aufweist, mittels dem das Anlenkelement (15) mit dem Schwingkörper (9) elastisch verbunden ist, der ein oszillierend anzutreibendes Arbeitsmittel (11) trägt und der eine Ankopplung (6) für den kurbel- oder exzenterartigen Abschnitt (4) der Antriebswelle (3) aufweist,
**dadurch gekennzeichnet,**
**daß** die Ankopplung (6) als ein separates kastenförmiges Bauteil ausgebildet ist, das mit dem Schwingkörper (9) verbunden ist.

2. Schwingbrücke nach Anspruch 1,
**dadurch gekennzeichnet,**
**daß** die Ankopplung (6) aus einem anderen Werkstoff besteht, als der Schwingkörper (9).

3. Schwingbrücke nach einem der vorhergehenden Ansprüche,
**dadurch gekennzeichnet,**
**daß** die Ankopplung (6) mit dem Schwingkörper (9) verschweißt oder vernietet ist,

4. Schwingbrücke nach einem der vorhergehenden Ansprüche,
**dadurch gekennzeichnet,**
**daß** die Ankopplung (6) und/oder der Schwingkörper (9) Befestigungsmittel (20) zum Verbinden dieser beiden Bauteile aufweist.

5. Schwingbrücke nach einem der vorhergehenden Ansprüche,
**dadurch gekennzeichnet,**
**daß** die Ankopplung (6) aus Polyoxymethylen (POM) besteht.

6. Schwingbrücke nach einem der vorhergehenden Ansprüche,
**dadurch gekennzeichnet,**
**daß** der Schwingkörper (9) aus Polyamid (PA) besteht.

7. Schwingbrücke nach einem der vorhergehenden Ansprüche,
**dadurch gekennzeichnet,**
**daß** der Schwingkörper (9), der mindestens eine Schwingarm (16) und das mindestens eine Anlenkelement (15) einstückig ausgeführt sind.

8. Schwingbrücke nach einem der vorhergehenden Ansprüche,
**gekennzeichnet durch,**
deren Verwendung in einem elektrischen Rasierapparat, wobei das Arbeitsmittel mindestens ein Scherelement (11) eines Schersystems (11, 13) ist.

## Claims

1. A swing bridge for converting a rotary motion into an oscillating motion in an electrical device, the housing (1) of which holds a drive mechanism (2) that is powered by rotation with a drive shaft (3) and has a crank or cam-type section (4) and at least one coupling element (15) of the swing bridge (7), wherein the swing bridge (7) has at least one swing arm (16) by means of which the coupling point (15) is elastically connected to the oscillating body (9), which carries a working medium (11) to be powered by oscillations and which has a coupling (6) for the crank or cam-type section (4) of the drive shaft (3),
**characterized in that**
the coupling (6) is designed as a separate component which is connected to the oscillating body (9).

2. The swing bridge according to Claim 1,
**characterized in that**
the coupling (6) is made of a different material than the oscillating body (9).

3. The swing bridge according to any one of the preceding claims,
**characterized in that**
the coupling (6) is welded or riveted to the oscillating body (9),

4. The swing bridge according to any one of the preceding claims,
**characterized in that**
the coupling (6) and/or the oscillating body (9) has fastening means (20) for connecting these two components.

5. The swing bridge according to any one of the preceding claims,
**characterized in that**
the coupling (6) is made of polyoxymethylene (POM).

6. The swing bridge according to any one of the preceding claims,
**characterized in that**
the oscillating body (9) is made of polyamide (PA).

7. The swing bridge according to any one of the preceding claims,
**characterized in that**
the oscillating body (9), the at least one swing arm (16), and the at least one coupling element (15) are designed as one piece.

8. The swing bridge according to any one of the preceding claims,
**characterized by**
its use in an electric shaver, wherein the working medium is at least one cutter element (11) of a cutter assembly (11, 13).

## Revendications

1. Pont oscillant permettant de transformer un mouvement de rotation en un mouvement d'oscillation dans un appareil électrique, dans le boîtier (1) duquel sont fixés un dispositif entraînement (2) entraîné en rotation doté d'un arbre d'entraînement (3) présentant un segment (4) de type manivelle ou excentrique et au moins un élément d'articulation (15) du pont oscillant (7), le pont oscillant (7) présentant au moins un bras oscillant (16), au moyen duquel l'élément d'articulation (15) est relié élastiquement au corps oscillant (9), qui supporte un moyen de travail (11) à entraînement oscillant et qui présente un accouplement (6) pour le segment (4) de type manivelle ou excentrique de l'arbre d'entraînement (3),
**caractérisé en ce que**
l'accouplement (6) est conçu comme un composant séparé en forme de caisson qui est relié au corps oscillant (9).

2. Pont oscillant selon la revendication 1,
**caractérisé en ce que**
l'accouplement (6) est constitué d'un matériau autre que le corps oscillant (9).

3. Pont oscillant selon l'une quelconque des revendications précédentes,
**caractérisé en ce que**
l'accouplement (6) est soudé ou riveté au corps oscillant (9).

4. Pont oscillant selon l'une quelconque des revendications précédentes,
**caractérisé en ce que**
l'accouplement (6) et/ou le corps oscillant (9) présente des moyens de fixation (20) permettant de relier ces deux composants.

5. Pont oscillant selon l'une quelconque des revendications précédentes,
**caractérisé en ce que**
l'accouplement (6) est en polyoxyméthylène (POM).

6. Pont oscillant selon l'une quelconque des revendications précédentes,
**caractérisé en ce que**
le corps oscillant (9) est en polyamide (PA).

7. Pont oscillant selon l'une quelconque des revendications précédentes,
**caractérisé en ce que**
le corps oscillant (9), ledit au moins un bras oscillant (16) et ledit au moins un élément d'articulation (15) sont réalisés d'un seul tenant.

8. Pont oscillant selon l'une quelconque des revendications précédentes,
**caractérisé par**
son utilisation dans un rasoir électrique, le moyen de travail étant constitué par au moins un élément de rasage (11) d'un système de coupe (11, 13).
